# FASCICULE DE BREVET EUROPEEN

(11) **EP 0 215 714 B1**
(45) Date de publication et mention de la délivrance du brevet: **25.07.1990**
(21) Numéro de dépôt: 86401996.3
(22) Date de dépôt: 12.09.1986
(51) Int. Cl.: A61G 5/02

(54) **Fauteuil roulant pour handicapé, notamment pour enfant**
Rollstuhl für Körperbehinderte, insbesondere für ein Kind
Wheel chair for a disabled person, especially for a child

(30) Priorité: 13.09.1985 FR 8513586
(43) Date de publication de la demande: 25.03.1987
(73) Titulaire: Etablissements POIRIER Société anonyme, 37230 Fondettes (FR)
(72) Inventeur: Lambert, Jean-Pierre, F-37540 Saint-Cyr-Sur-Loire (FR)
(74) Mandataire: Lemoine, Robert

(56) Documents cités:
- FR-A- 2 340 238
- FR-A- 2 492 657
- GB-A- 295 130
- NL-A- 6 608 137
- US-A- 1 600 131

## Description

La présente invention concerne un fauteil roulant pour handicapé, notamment pour enfant, comprenant un châssis pourvu sur chacun de ses côtés longitudinaux d'un ensemble de propulsion comportant un bras portant une roue motrice et une main courante à ses extrémités ainsi qu'une transmission reliant la roue motrice à la main courante.

FR-A-2 492 657 décrit un fauteuil roulant de ce type dont les mains courantes ne sont pas réglables en hauteur en fonction de la taille de l'utilisateur.

La présente invention se propose plus particulièrement de remédier à cette lacune et, pour ce faire, elle a pour objet un fauteuil roulant du type susmentionné, qui se caractérisé en ce que les ensembles de propulsion constituent des ensembles amovibles disposés sur les côtés longitudinaux du châssis, en ce que leur bras est monté pivotant sur un support fixé sur le côté longitudinal correspondant du châssis, et en ce que des moyens de verrouillage sont prévus pour immobiliser les bras sur les supports dans l'une quelconque de plusieurs positions prédéterminées.

La hauteur des mains courantes du fauteuil conforme à l'invention peut ainsi être modifiée en fonction de la taille de la personne handicapée, ce qui permet de limiter au mieux les efforts que celle-ci doit fournir pour se déplacer.

La présente invention est donc plus particulièrement utile aux enfants puisque les mains courantes peuvent être réglées en hauteur au fur et à mesure que ceux-ci grandissent.

Par ailleurs, le fait que les bras, les roues motrices et les mains courantes constituent des ensembles adaptables sur les côtés longitudinaux du châssis permet de simplifier de façon notable les opérations de fabrication et de montage du fauteuil roulant.

De préférence, les moyens de verrouillage sont constitués par des ensembles boulons-écrous enfilés dans des trous ménagés dans les bras et dans les supports, les bras, respectivement les supports, comportant un seul trou alors que les supports, respectivement les bras, comportent une série de trous répartis le long d'un arc de cercle centré sur l'axe de pivotement des bras.

Le réglage en hauteur des mains courantes est donc dans ce cas réalisable en enfilant les ensembles boulons-écrous dans le trou des bras, respectivement des supports, ainsi que dans un trou prédéterminé de la série de trous réalisée dans les supports, respectivement les bras.

Avantageusement, les supports des bras sont déplaçables de long des côtés longitudinaux du châssis.

En modifiant la position des supports, on peut donc régler la position des mains courantes le long des côtés longitudinaux du châssis afin que la personne handicapée ait encore moins d'effort à fournir pour déplacer son fauteuil roulant.

Selon une caractéristique particulière de l'invention, les extrémités des bras qui portent les roues motrices sont de préférence situées à l'arrière du châssis.

Un mode d'exécution de la présente invention sera décrit ci-après à titre d'exemple nullement limitatif en référence aux dessins annexés dans lesquels:
. la figure 1 est une vue schématique de côté_{'} d'un fauteuil roulant conforme à l'invention;
. la figure 2 est une vue partielle, à échelle agrandie et avec arrachements, du fauteuil roulant visible sur la figure 1;
. la figure 3 est une vue en coupe effectée selon la ligne III-III de la figure 2; et
. la figure 4 est une vue analogue à la figure 2 mais montrant la main courante dans ses positions basse et arrière extrêmes.

Le fauteuil roulant que l'on peut voir sur les dessins comprend un châssis 1 pourvu sur chacun de ses côtés longitudinaux d'une roue motrice 2, d'une main courante 3 apte à faire tourner la roue motrice correspondante lorsqu'elle est entraînée en rotation, et d'une roue directrice 4.

Les roues motrices 2 et les roues directrices 4 sont respectivement situées à l'arrière et à l'avant du châssis. Les mains courantes 3 sont quant à elles situées entre les roues motrices et les roues directrices, de manière à être facilement accessibles à une personne handicapée installée sur l'assise 5 qui repose sur le châssis 1.

Comme le montrent les dessins, les mains courantes sont circulaires et ont un diamètre nettement plus grand que celui des roues du châssis. Elles sont en fait réalisées avec un grand diamètre afin que la personne handicapée puisse déplacer le fauteuil roulant en fournissant un effort aussi faible que possible.

Les roues motrices 2 et les mains courantes 3 sont montées à rotation aux extrémités de deux bras 6 (dont un seul est représenté sur les dessins) portés par des supports 7 fixés sur les côtés longitudinaux du châssis.

Les bras 6 sont creux et renferment chacun une chaîne sans fin 8 tendue entre deux roues dentées 9,10 respectivement calées sur les axes de la roue 2 et de la main courante 3 correspondantes.

Il va de soi que l'on ne sortirait pas du cadre de la présente invention si l'on remplaçait les chaînes sans fin 8 et les roues dentées 9 et 10 par des transmissions équivalentes permettant de relier les roues motrices 2 et les mains courantes 3 situées d'un même côté du châssis.

Les bras 6 sont pourvus d'une patte 11 au voisinage de l'extrémité postérieure de leur côté supérieur et d'une patte 12 sensiblement au milieu de leur côté inférieur. Ils sont articulés sur un axe 13 solidaire du support correspondant 7, cet axe étant enfilé dans un perçage réalisé dans leur patte 11. Ils sont par ailleurs fixés sur le support correspondant 7 par l'intermédiaire d'un ensemble boulon-écrou 14 enfilé dans un perçage ménagé dans leur patte 12 ainsi que dans l'une des perçages 15 réalisés dans le support correspondant le long d'un arc de cercle centré sur l'axe 13.

On conçoit aisément que l'on peut modifier la hauteur des mains courantes 3 en faisant pivoter les bras 6 autour des axes 13 et en insérant les ensembles boulons-écrous 14 dans d'autres perçages 15 afin d'immobiliser les bras 6 dans la position inclinée voulue. En se référant à la figure 4, on notera par exemple que la main courante est dans sa position basse extrême, l'ensemble boulon-écrou 14 représenté sur cette figure étant enfilé dans le perçage 15 qui est le plus bas.

Bien entendu, l'on ne sortirait pas du cadre de la présente invention si l'on réalisait un seul perçage dans les supports 7 et plusieurs perçages dans les bras 6, les perçages réalisés dans ces derniers étant répartis le long d'un arc de cercle centré sur les axes 13.

Il en serait évidemment de même si par exemple les axes de pivotement des bras 6 étaient au niveau de leur patte 12 et les perçages 15 au niveau de leur patte 11.

Deux boulons 16 dont la tête s'appuie contre la face interne d'une paroi verticale du châssis et dont la tige traverse des perçages réalisés dans cette paroi (voir la figure 3), sont vissés dans deux trous taraudés 17 réalisés dans le support correspondant 7 et assurent ainsi la fixation de ce dernier sur le châssis 1.

Dans l'exemple de réalisation représenté, les supports 7 sont pourvus chacun de cinq trous taraudés 17 réalisés de manière à ce que deux trous successifs puissent recevoir sélectivement les boulons 16.

Grâce à cette disposition, il est donc également possible de déplacer les mains courantes parallèlement aux côtés longitudinaux du châssis 1. Pour illustrer cette possibilité, la figure 2 représente la main courante 3 dans la position qu'elle occupe lorsque les boulons 16 sont enfilés dans les deuxième et troisième trous taraudés 17 à partir de la gauche alors que la figure 4 la représente dans la position qu'elle occupe lorsque les boulons 16 sont enfilés dans les quatrième et cinquième trous taraudés 17 à partir de la gauche.

Il ressort clairement de ce qui précède que les mains courantes du fauteuil roulant selon la présente invention sont réglables en hauteur et déplaçables le long des côtés longitudinaux du châssis de manière à ce que la personne handicapée puisse déplacer le fauteuil dans les conditions les plus favorables.

## Revendications

1. Fauteuil roulant pour handicapé, notamment pour enfant, comprenand un châssis (1) pourvu sur chacun de ces côtés longitudinaux d'un ensemble de propulsion comportant un bras (6) portant une roue motrice (2) et une main courante (3) à ses extrémités ainsi qu'une transmission (8-10) reliant la roue motrice (2) à la main courante (3), caractérisé en ce que les ensembles de propulsion constituent des ensembles amovibles disposés sur les côtés longitudinaux du châssis (1), en ce que leur bras (6) est monté pivotant sur un support (7) fixé sur le côté longitudinal correspondant du châssis (1), et en ce que des moyens de verrouillage (14) sont prévus pour immobiliser les bras (6) sur les supports (7) dans l'une quelconque de plusieurs positions prédéterminées.

2. Fauteuil roulant selon la revendication 1, caractérisé en ce que les moyens de verrouillage (14) sont constitués par des ensembles boulons-écrous enfilés dans des trous ménagés dans les bras (6) et dans les supports (7), les bras, respectivement les supports, comportant un seul trou alors que les supports, respectivement les bras, comportent une série de trous (15) répartis le long d'un arc de cercle centré sur l'axe de pivotement des bras (6).

3. Fauteuil roulant selon la revendication 1 ou 2, caractérisé en ce que les supports (7) des bras (6) sont déplaçables le long des côtés longitudinaux du châssis (1).

4. Fauteuil roulant selon l'une quelconque des revendications précédentes, caractérisé en ce que les extrémités des bras (6) qui portent les roues motrices (2) sont situées à l'arrière du châssis (1).

## Patentansprüche

1. Rollstuhl für Behinderte, insbesondere für Kinder, mit einem Chassis (1), das an jeder seiner Längsseiten mit einer Antriebsanordnung versehen ist, die einen Arm (6) aufweist, der ein Antriebsrad (2) trägt, einen Handlauf (3) an seinen Enden sowie ein Getriebe (8-10) aufweist, der das Antriebsrad (2) mit dem Handlauf (3) verbindet, dadurch gekennzeichnet, daß die Antriebsanordnungen bewegbare Anordnungen bilder, die an den Längsseiten des Chassis (1) angeordnet sind, daß ihr Arm (6) schwenkbar auf einem Lager (7) montiert ist, das auf der entsprechenden Längsseite des Chassis (1) befestigt ist, und daß Verriegelungseinrichtungen (14) vorgesehen sind, um die Arme (6) auf den Lagern (7) festzulegen in einer beliebigen von mehreren vorbestimmten Stellungen.

2. Rollstuhl nach Anspruch 1, dadurch gekennzeichnet, daß die Verriegelungseinrichtungen (14) aus Anordnungen Schraube-Mutter gebildet sind, die in Löchern eingesteckt sind, die in den Armen (6) und den Lagern (7) ausgebildet sind, wobei die Arme bzw. die Lager ein einziges Loch aufweisen, während die Lager bzw. die Arme eine Mehrzahl von Löchern (15) aufweisen, die entlang eines Kreisbogens verteilt angeordnet sind, dessen Zentrum auf der Schwenkachse des Armes (6) liegt.

3. Rollstuhl nach Anspruch 1 oder 2, dadurch gekennzeichnet, daß die Lager (7) der Arme (6) entlang der Längsseiten des Chassis (1) beweglich sind.

4. Rollstuhl nach einem der vorhergehenden Ansprüche, dadurch gekennzeichnet, daß die Enden der Arme (6), die die Antriebsräder (2) tragen, bezüglich des Chassis (1) hinten angeordnet sind.

## Claims

1. A wheelchair for a disabled person, particularly a child, comprising a frame (1) provided, on each longitudinal side thereof, with a propelling assembly including an arm (6) carrying a driving wheel (2) and a hand wheel (3) at its ends as well as a transmission means (8-10) connecting the driving wheel (2) to the hand wheel (3), characterized in that the propelling assemblies form removable assemblies disposed on the longitudinal sides of the frame (1), in that their arm (6) is pivotably mounted on a support (7) attached on the corresponding longitudinal side of the frame (1), and in that locking means (14) are provided to secure the arms (6) on the supports (7) in any of a plurality of predetermined positions.

2. The wheelchair according to claim 1, characterized in that the locking means (14) consist of nut-bolt assemblies inserted in holes formed in the arms (6) and supports (7), the arms, alternatively the supports, comprising a single hole, whereas the supports, alternatively the arms, comprise a plurality of holes (15) distributed over an arc of a circle centered on the pivot pin of the arms (6).

3. The wheelchair as set forth in claim 1 or 2, characterized in that the supports (7) of the arms (6) are movable along the longitudinal sides of the frame (1).

4. The wheelchair as set forth in claim 1, characterized in that the ends of the arms (6) carrying the driving wheels (2) are located at the rear of the frame (1).
